# EUROPÄISCHE PATENTSCHRIFT

(11) **EP 4 259 568 B1**
(45) Veröffentlichungstag und Bekanntmachung des Hinweises auf die Patenterteilung: **22.05.2024**
(21) Anmeldenummer: 21839000.3
(22) Anmeldetag: 07.12.2021
(51) Int. Cl.: B66B 23/24

(54) **HANDLAUF FÜR EINE PERSONENBEFÖRDERUNGSANLAGE**
HANDRAIL FOR PERSON CONVEYING SYSTEM
MAIN COURANTE POUR SYSTÈME DE TRANSPORT DE PERSONNES

(30) Priorität: 08.12.2020 DE 102020132647
(43) Veröffentlichungstag der Anmeldung: 18.10.2023
(73) Patentinhaber: Semperit AG Holding, 1100 Wien (AT)
(72) Erfinder: DUERRER, Albrecht, 2540 Bad Vöslau (AT); WUNSCH, Bernhard, 1230 Wien (AT); BEGLARI, Reza, 1180 Wien (AT)
(74) Vertreter: Müller Schupfner & Partner Patent- und Rechtsanwaltspartnerschaft mbB (Muc)
(86) Internationale Anmeldenummer: PCT/EP2021/084594
(87) Internationale Veröffentlichungsnummer: WO 2022/122731

(56) Entgegenhaltungen:
- EP-A1- 2 824 631
- EP-A1- 3 628 634
- WO-A1-2004/014774
- WO-A2-2009/155143
- US-A- 6 047 814

## Beschreibung

Die vorliegende Erfindung betrifft einen Handlauf für eine Personenbeförderungsanlage, ein System umfassend eine Personenbeförderungsanlage mit einem Handlauf und einer Datenverarbeitungsvorrichtung sowie ein Verfahren zur Überwachung einer Personenbeförderungsanlage mit einem Handlauf.

WO 2004/014774 A1 zeigt eine Personenbeförderungsvorrichtung mit einem Handlauf mit integriertem Transponder.

EP 2 824 631 A) zeigt einen Handlauf mit einem Marker, welcher sich als ein kabelloser Kommunikations-IC-Tag eignet.

Handläufe für Personenbeförderungsanlagen sind aus dem Stand der Technik bekannt. Beispielsweise kann ein Handlauf auf einer Führungsschiene, die oben an einem Geländer befestigt ist, umlaufend bewegt werden und dient Personen als Stütze zum Festhalten. Um eine präzise und zuverlässige Identifikation von Handläufen zu gewährleisten, sind Handläufe oft mit Erkennungszeichen, beispielsweise Kennziffern, Typenbezeichnungen, Seriennummern und/oder Bar-/QR-Codes, ausgestattet. Diese Erkennungszeichen sind beispielsweise auf den Handlauf gedruckt oder geprägt. Erzeugt werden die Erkennungszeichen beispielsweise mittels einer Prägeplatte, z.B. aus Metall, die beispielsweise Zahlen und/oder Buchstaben, bzw. eine Kombination daraus, umfasst. Für die Produktion kann die Prägeplatte während der Vulkanisierung in eine Fertigungsform gegeben werden. Wird die Prägeplatte danach entfernt, ist das Erkennungszeichen auf dem Handlauf sichtbar. Dabei ist es wichtig, dass dieses Erkennungszeichen jederzeit gut erreichbar und ablesbar ist, insbesondere über die gesamte Nutzungsdauer des Handlaufs. Eine langfristig gute Erreichbarkeit und Ablesbarkeit sind beispielsweise wichtig für Wartungsarbeiten und gegebenenfalls eine effiziente Beschaffung von Ersatz.

Nachteil an derartigen Erkennungszeichen ist, dass sie mit der Zeit abnutzen können oder durch Beschmutzung unlesbar werden können. Zudem kann es passieren, dass bei der Produktion das Erkennungszeichen fehlerhaft oder gar nicht aufgebracht wird. In solchen Fällen wird die Beschaffung von Ersatz deutlich erschwert, weil Informationen über den Hersteller, den spezifischen Typ des Handlaufs und seine Eigenschaften, wie beispielsweise seine Länge, oft nur mittels des Erkennungszeichens einfach bestimmt werden können.

Es ist daher Aufgabe der Erfindung, einen Handlauf bereitzustellen, der eine möglichst über die gesamte Nutzungsdauer zuverlässig ablesbare Identifikationsmöglichkeit aufweist.

Diese Aufgabe wird gelöst durch einen Handlauf gemäß Anspruch 1, ein System gemäß Anspruch 9 und ein Verfahren gemäß Anspruch 13. Weitere Vorteile und Eigenschaften ergeben sich aus den abhängigen Ansprüchen sowie der Beschreibung und den beigefügten Figuren.

Gemäß einem Aspekt der Erfindung ist ein Handlauf für eine Personenbeförderungsanlage, wie z.B. eine Fahrtreppe oder einen Fahrsteig, vorgesehen, wobei auf der Oberfläche oder im Inneren des Handlaufs integriert mindestens ein Transponder angeordnet ist, der mindestens eine Information enthält, wobei der Transponder dazu ausgelegt ist, dass die mindestens eine Information kontaktlos von dem Transponder an ein Lesegerät übertragen werden kann bzw. übertragbar ist. Vorzugsweise kann der Handlauf dazu ausgelegt sein, auf einer Führungsschiene der Personenbeförderungsanlage umlaufend bewegbar zu sein. Vorteilhafterweise kann der Handlauf aus einem biegsamen Material gefertigt sein. Mit einem biegsamen Material kann ein Umlaufen des Handlaufs auf der Führungsschiene ermöglich bzw. erleichtert werden. Der Handlauf kann einen C-förmigen Querschnitt aufweisen. Vorzugsweise kann es vorgesehen sein, dass die Schenkel des C-förmigen Querschnitts die Führungsschiene der Personenbeförderungsanlage umschließen, während der Rücken des C-förmigen Querschnitts auf der von der Führungsschiene abgewandten Seite angeordnet ist. In diesem Fall kann insbesondere der C-förmige Querschnitt des Handlaufs dazu ausgerichtet sein, mit seinem Innenteil die Führungsschiene zumindest teilweise, insbesondere eine Oberseite und die seitlichen Bereiche der Führungsschiene, zu umschließen. Der Querschnitt des Handlaufs, insbesondere senkrecht zu der Längsrichtung des Handlaufs und/oder zu einer Längsrichtung einer entsprechenden Führungsschiene der Personenbeförderungsanlage, kann konstant sein und/oder eine konstante Dicke aufweisen. Der Handlauf kann aus einem Mittelteil, beispielsweise entsprechend dem Rücken des C-förmigen Querschnitts, und zwei seitlichen Lippen, welche dazu ausgelegt sind die Führungsschiene der Personenbeförderungsanlage zu umgreifen, bestehen. Insbesondere können die seitlichen Lippen dazu ausgestaltet sein, in eine Führungsnut oder Führungsspur der Führungsschiene einzugreifen. Vorzugsweise kann der Handlauf in einer Richtung quer zu der Führungsschiene zumindest eine derartige Steifigkeit aufweisen, dass er nicht von der Führungsschiene heruntergezogen werden kann. Der Handlauf kann ein Außenmaterial umfassen, beispielsweise ein Kautschukmaterial und/oder oder Polyurethan, insbesondere ein Thermoplastisches Elastomer-Material. Alternativ oder zusätzlich kann der oben beschriebene C-förmigen Querschnitt dazu ausgelegt sein, ein Herunterrutschen des Handlaufs von der Führungsschiene zu verhindern. Bevorzugt ist der Handlauf derart ausgestaltet, dass er, wenn er im Einsatz durch die Führungsschiene geführt wird, einen Maximalabstand von der Führungsschiene von 8 mm nicht überschreitet. Ein ausreichend geringer Abstand verringert die Gefahr, dass Personen, die sich an dem Handlauf festhalten sich, bzw. beispielsweise ihre Finger, einklemmen. Der Handlauf kann dazu ausgestaltet sein, auf einer Führungsschiene, die oben an einem Geländer befestigt ist, umlaufend bewegt zu werden und/oder Personen als Stütze zum Festhalten zu dienen. Eine Oberseite des Handlaufs ist dabei im Rahmen dieser Erfindung als die Seite des Handlaufs zu verstehen, die im Betrieb von dem Geländer abgewandt ist. Eine Längsrichtung entspricht im Sinne der Erfindung der Richtung, in die der Handlauf im Betrieb bewegt wird und/oder in die der Handlauf seine größte Erstreckung aufweist. Eine Querrichtung verläuft im Sinne der Erfindung senkrecht zu der Längsrichtung. Die Querrichtung kann insbesondere der Erstreckung der Breite des Handlaufs bei Blick von oben auf das Geländer, auf dem der Handlauf im Einsatz angebracht ist, entsprechen. Bevorzugt ist der Handlauf derart ausgestaltet, dass er, unabhängig von Umgebungsbedingungen und wiederholtem Benutzen, sowohl hinsichtlich Zugleistung, Rissbeständigkeit und auch seiner Abmessungen stabil ist. Eine kontaktlose Übertragung kann insbesondere bedeuten, dass Signale mittels elektromagnetischer Wellen übertragen werden. Der Transponder kann eine Antenne umfassen. Vorzugsweise ist die Antenne auf ihre Umgebung, d.h. insbesondere auf ihre Platzierung im Handlauf und gegebenenfalls auf ihre Platzierung in der Personenbeförderungsanlage abgestimmt. Dadurch können gegebenenfalls eventuelle Störungen durch die Umgebung, insbesondere durch metallische Komponenten in der Umgebung, ausgeschlossen bzw. verhindert werden. Die Antenne kann durch zwei Löcher des Transponders durchgezogen sein und/oder seitlich oder schräg seitlich von dem Transponder abstehen. Die Antenne kann als Drahtschleife mit zumindest einer Schleife ausgebildet sein. Die Drahtschleife kann im Wesentlichen rund oder eckig, insbesondere rechteckig, ausgebildet sein. Der Transponder kann weiterhin einen, insbesondere analogen, Schaltkreis zum Empfangen und Senden von Signalen umfassen. Vorzugsweise kann der Transponder einen digitalen Schaltkreis und eine Datenspeicher umfassen. Vorteilhafterweise kann auf dem Datenspeicher die mindestens eine Information gespeichert sein. Der digitale Schaltkreis kann dazu ausgelegt sein, Daten zu verarbeiten und/oder das Auslesen und/oder Schreiben von Daten auf den bzw. von dem Datenspeicher zu kontrollieren. Bei dem digitalen Schaltkreis kann es sich optional um einen Mikrokontroller handeln. Der Transponder kann beispielsweise einen permanenten, d.h. einmal beschreibbaren Datenspeicher umfassen. In diesem Fall ist es denkbar, dass der Transponder nur auslesbar ist, während insbesondere während des Betriebs keine weiteren Daten auf den Transponder geschrieben werden können. Alternativ kann der Datenspeicher wiederbeschreibbar sein. Ein wiederbeschreibbarer Datenspeicher kann es ermöglichen, dass Daten während des Betriebs des Transponders bzw. des Handlaufs auf den Datenspeicher geschrieben werden. Beispielsweise kann der Transponder ein passiver Transponder sein. Der passive Transponder kann dazu ausgestaltet sein, dass er mittels eines von dem Lesegerät erzeugten Wechselfeldes oder durch das Lesegerät erzeugte hochfrequente Radiowellen mit Energie versorgt werden kann. Vorteilhafterweise benötigt der passive Transponder keine eigene Energieversorgung bzw. keinen eigenen Energiespeicher. Beispielsweise kann mittels Induktion über eine Spule ein Kondensator aufgeladen werden. Alternativ oder zusätzlich kann der Transponder auch über einen eigenen Energiespeicher und/oder eine eigene Stromversorgung verfügen. Beispielsweise kann der Transponder ein halbaktiver Transponder sein, indem er z.B. derart konfiguriert ist, dass er nur den digitalen Schaltkreis selbstständig mit Strom versorgt, während der Schaltkreis zum Empfangen und/oder Senden lediglich passiv ist, insbesondere auf eine Energieversorgung durch elektromagnetische Felder oder Wellen von dem Lesegerät angewiesen ist. Der Transponder kann ein aktiver Transponder sein, bei dem beide Schaltkreise selbständig mit Energie versorgt sind. Beispielsweise kann der Transponder dazu konfiguriert sein, einen von dem Lesegerät gesendeten Befehl zu entschlüsseln. Beispielsweise kann der Transponder dazu ausgestaltet sein, dass er als Antwort auf einen gesendeten Befehl das durch das Lesegerät erzeugte Feld modifiziert, beispielsweise durch eine Lastmodulation des Signals, d.h. z.B. durch induktive Kopplung, und/oder eine modulierte Rückstreuung, d.h. z.B. durch eine gegenphasige Reflexion des empfangenen Signals. Die Modifikation des Feldes kann vorzugsweise von dem Lesegerät erkannt und interpretiert werden. Es ist beispielsweise auch denkbar, dass der Transponder ein eigenes Signal erstellt, das das Lesegerät empfangen kann. Vorzugsweise kann die mindestens eine Information zur Identifizierung des Transponders und/oder des Handlaufs geeignet sein. Die mindestens eine Information kann ein Identifizierungsmittel, insbesondere eine Kennung, zur Identifizierung des Transponders und/oder des Handlaufs umfassen. Insbesondere kann die mindestens eine Information eine, vorzugsweise einzigartige und/oder dem Handlauf eindeutig zuordenbare, Identifizierungsnummer und/oder Seriennummer umfassen. Vorzugsweise kann der Transponder dazu ausgelegt sein, die Information zu verschlüsseln. Der Ausdruck "mindestens" ein Transponder bedeutet, dass der Handlauf in einer möglichen Variante genau einen Transponder umfasst. Alternativ können aber auch mehrere Transponder an und/oder in dem Handlauf integriert sein. Die Transponder können nahe beieinander angeordnet oder in größerem Abstand, beispielsweise mit regelmäßigem Abstand voneinander angeordnet sein. Der erfindungsgemäße Handlauf kann den Vorteil haben, dass der Handlauf über die gesamte Nutzungsdauer zuverlässig identifiziert werden kann, insbesondere Informationen zuverlässig entnommen, bereitgestellt und abgelesen werden können. Weiterhin ist es mit einem erfindungsgemäßen Handlauf eine Option, Originalkomponenten bzw. einen Original-Handlauf leichter zu identifizieren bzw. zu verifizieren. Zusätzlich ergibt sich durch die Digitalisierung die Möglichkeit eines verbesserten, insbesondere vereinfachten und schnelleren, Informationsaustauschs zwischen Hersteller und Anwender. Zudem ergeben sich optional weitere Möglichkeiten, wie ein Personalisieren von Produkten und Dienstleistungen, ein Verfolgen und Überwachen von Komponenten der Personenbeförderungsanlage, insbesondere des Handlaufs während der gesamten Nutzungsdauer bzw. Lebensdauer, Aufnahme und/oder Verarbeitung und Analyse von Betriebs- und/oder Umgebungsdaten und/oder die Überwachung des Zustands von Komponenten bzw. des Handlaufs. Das Lesegerät kann optional ein Endbenutzergerät, insbesondere ein Smartphone, Tablet oder Laptop sein.

Vorzugsweise kann der Transponder ein RFID-Tag oder ein NFC-Tag sein. Der NCF-Tag kann beispielsweise bei einer Frequenz von 13.56 MHz operieren. Der RFID-Tag kann beispielsweise in einem Frequenzbereich zwischen 860 und 960 MHz operieren. Auch ein Betrieb des RFID-Tags im Langwellen-, Mittelwellen- oder Kurzwellenbereich ist denkbar. RFID-Tags und NFC-Tags haben den Vorteil, dass sie relativ günstig herstellbar sein und wenig Platz benötigen, beispielsweise nur wenige Zentimeter, insbesondere z.B. 1-3 cm). Insbesondere ein NCF-Tag kann zudem die Möglichkeit einer sicheren Übertragung bieten, da er oft recht kurzreichweitig ist und daher von anderen Quellen schlechter abgehört werden kann. NFC-Tags können zudem eine gute Zwei-Wege-Kommunikation zwischen Tag und Lesegerät bieten. Vorteilhafterweise kann ein NFC-Tag direkt von einem Endbenutzergerät, insbesondere einem Smartphone und/oder einem Tablet auslesbar sein. RFID-Tags bieten dagegen beispielsweise die Möglichkeit einer relativ langreichweitigen Kommunikation.

Der Transponder, insbesondere der RFID-Tag oder der NFC-Tag, kann als Drahtspule, Folie, Leiterplatte, insbesondere gedruckte Schaltung bzw. PCB (engl. Printed Circuit Board) ausgestaltet sein. Besonders vorteilhaft ist die Ausführungsform, in der der Transponder als PCB ausgestaltet ist. Dynamische und statische Prüfungen haben ergeben, dass der PCB besonders widerstandsfähig gegenüber Schäden durch eine durch Nutzung und/oder Herstellung des Handlaufs verursachte Beanspruchung sein kann. Insbesondere kann der PCB widerstandsfähiger als andere Ausführungsformen, insbesondere als die oben genannten alternativen Ausführungsformen, gegenüber auftretenden Vulkanisationstemperaturen (z.B. bis zu 180°C) und/oder Extrusionstemperaturen (z.B. bis zu 220°C) und/oder gegenüber im Betrieb auftretenden Pressdrücken (z.B. bis zu 30 bar während der Vulkanisation bzw. Extrusion) sein. Im Betrieb eines Handlaufs für Personenbeförderungsanlagen, insbesondere Fahrtreppen, unterliegt der Handlauf einer hohen Anzahl von Wechselbiegungen und einwirkender Normalkräfte, die insbesondere auf die Gleitschicht bzw. eine Gleitlage und/oder auf die Abdeckschicht bzw. eine Decklage wirken. Beispielsweise kann es während der Lebenszeit eines Handlaufs zu über 5 Millionen Biegewechseln kommen. Es hat sich gezeigt, dass herkömmliche Transponder gemäß dem Stand der Technik bereits nach deutlich weniger Biegezyklen aufgrund der durch die Biegewechsel, einwirkende Normalkräfte und auch schon bei der Produktion auftretenden Pressdrücke brechen können. Bei Transpondern gemäß dem Stand der Technik wurde hier eine deutliche geringere Lebenserwartung festgestellt. Beispielsweise wurde ein drahtbasierter NFC-Ta nach 2 Stunden an einem Wechselbiegungsprüfstand und nach ungefähr 400 Wechselbiegungen zerstört während ein PCB-Transponder noch im Wesentlichen unbeschadet war. Verwendet wurden Wechselbiegungsprüfstände von Kone und von Schindler. Hier wurde festgestellt, dass ein getesteter PCB sowohl die Vulkanisationstemperaturen bzw. Extrusionstemperaturen als auch die Pressdrücke im Wesentlichen unbeschadet überstehen konnte. Zusätzlich oder alternativ kann der Transponder starr oder flexibel ausgeführt sein. Besonders bevorzugt ist der Transponder, insbesondere der PCB, starr ausgeführt. Eine starre Ausführung des Transponders, insbesondere in Form eines starren PCB, hat sich als besonders widerstandsfähig gegenüber den auftretenden Belastungen bei der Herstellung und im Betrieb erwiesen.

Vorzugsweise kann der Transponder eine Dipol-Antenne umfassen. Eine Dipol-Antenne kann beispielsweise eine Signalübertragung über relativ große Reichweiten, z.B. über mehrere Meter, beispielsweise 1m-5m, oder gar bis zu ca. 100m, ermöglichen. Die Dipol-Antenne kann beispielsweise linear, gefaltet oder spiralförmig sein. Vorzugsweise kann ein Schaltkreis bzw. ein Chip des Transponders zentral zwischen zwei Antennenarmen sitzen. Eine Dipol-Antenne kann eine relativ gute Signalstärke gewährleisten, benötigt idealerweise aber kaum Platz. Es ist alternativ oder zusätzlich auch denkbar, dass der Transponder beispielsweise eine Induktionsspule als Antenne aufweist.

In einer bevorzugten Ausführungsform umfasst der Handlauf eine Abdeckschicht bzw. einen Grundkörper. Insbesondere kann der Grundkörper eine Gummischicht aus einem Gummimaterial, aus Kautschuk und/oder aus Polyurethan sein, wobei der Grundkörper vorzugsweise auf einer der Führungsschiene abgewandten Außenseite des Handlaufs angeordnet ist. Der Grundkörper kann aber insbesondere auch den kompletten nach außen exponierten Bereich oder den kompletten Au-ßenbereich des Handlaufs umschließen. Beispielsweise kann der Handlauf einen C-förmigen Querschnitt haben und der Grundkörper umschließt und/oder bedeckt den Außenbereich des C-förmigen Querschnitts, während der Innenbereich des C-förmigen Querschnitts nicht von dem Grundkörper bedeckt ist. Vorteilhafterweise kann der Grundkörper nach außen für den Kontakt mit Händen von Nutzern der Personenbeförderungsanlage exponiert sein. Vorzugsweise kann der Handlauf neben dem Grundkörper weitere Schichten umfassen. Beispielsweise kann der Handlauf eine Gleitschicht und/oder ein Verstärkungsteil bzw. einen Dehnungshemmer und/oder einen oder mehrere innere Schichten, z.B. aus Kautschuk und/oder thermoplastischen Elastomeren und/oder aus Gewebe bzw. einer Gewebestruktur umfassen.

Vorzugsweise kann der Handlauf eine Gleitschicht aufweisen, die insbesondere gute Gleiteigenschaften hat, wobei die Gleitschicht dazu ausgestaltet ist, einer Führungsschiene der Personenbeförderungsanlage zugewandt zu sein. Beispielsweise kann die Gleitschicht aus einem Gewebe, einem Textil oder einem Kunststoff bestehen.

Gemäß einer Ausführungsform kann der Handlauf aus mehreren Schichten bestehen, wobei eine der Schichten eine innere Schicht ist, wobei der Transponder in die innere Schicht integriert ist oder an, insbesondere auf, der inneren Schicht anliegt. Die innere Schicht kann insbesondere eine Gewebestruktur sein. Die Gewebestruktur kann dem Handlauf als Festigkeitsträger dienen. Es ist alternativ auch denkbar, dass der Transponder in eine äußere Schicht integriert ist. "In die Gewebestruktur integriert" kann dabei insbesondere bedeuten, dass die Gewebestruktur ein Loch, eine Aushöhlung oder eine Vertiefung aufweist, dessen/deren Größe insbesondere gerade ausreicht, um den Transponder darin unterzubringen. Der Transponder kann dabei von der Gewebestruktur umschlossen sein oder nach einer Seite hin nicht von der Gewebestruktur bedeckt sein. Insbesondere kann ein Anliegen an der Gewebestruktur bedeuten, dass der Transponder mit der Gewebestruktur in Kontakt ist oder, ganz oder teilweise in diese hineingedrückt ist. Vorzugsweise kann die Gewebestruktur eine Vertiefung auf einer Seite aufweisen, die dazu ausgelegt ist, im Einsatz von einer Führungsschiene der Personenbeförderungsanlage abgewandt zu sein. Beispielsweise kann die Gewebestruktur eine Vertiefung auf einer Seite aufweisen, die dem Rücken eines C-förmigen Querschnitts des Handlaufs entspricht. Weitere Schichten können beispielsweise der oben beschriebene Grundkörper und/oder die oben beschriebene Gleitschicht sein. Beispielsweise kann der Grundkörper die äußerste Schicht des Handlaufs sein und/oder auf einer Außenseite des Handlaufs angeordnet sein, die von einer Führungsschiene einer Personenbeförderungsanalage abgewandt ist. Direkt unter und/oder neben dem Grundkörper kann sich die Gewebestruktur befinden, in die der Transponder integriert ist. Auf einer der Führungsschiene zugewandten Außenseite kann sich die Gleitschicht befinden. Im Falle eines C-förmigen Querschnitts des Handlaufs kann der Grundkörper beispielsweise auf der Außenseite des C-förmigen Querschnitts angeordnet sein, die Gleitschicht kann im Inneren des C-förmigen Querschnitts angeordnet sein und die Gewebestruktur kann im Bereich zwischen diesen beiden Außenschichten angeordnet sein. Vorzugsweise kann die Vertiefung der Gewebestruktur auf einer Seite der Gewebestruktur sein, die dem Grundkörper zugewandt ist.

Vorzugsweise kann der Handlauf ein in Längsrichtung verlaufendes Verstärkungsteil bzw. einen Dehnungshemmer aufweisen, das/der beispielsweise aus einem oder mehreren Metallbändern, insbesondere Stahlbändern, Metallkabeln, insbesondere Stahlkabeln, und/oder Kunststoffkorden, insbesondere verstärkt mit Aramid und/oder Kohlefaser, besteht. Zusätzlich oder alternativ kann das Verstärkungsteil als Stahlkord ausgestaltet sein. Vorzugsweise kann das Metallband im Mittelteil des Handlaufs angeordnet sein mit einer flachen Seite im Wesentlichen parallel zum Mittelteil. In einem Benutzungszustand kann die flache Seite des Metallbands parallel zur Erdoberfläche angeordnet sein, insbesondere wenn ein jeweiliger Abschnitt des Handlaufs parallel zu der Erdoberfläche ausgerichtet ist. Das Verstärkungsteil zu der Oberseite hin und zu der Oberseite gegenüberliegenden Unterseite hin von der Gewebestruktur umgeben sein. Der Transponder kann in der zu der Oberseite angeordneten Gewebestruktur integriert sein.

Vorteilhafterweise kann der Transponder nahe zu und/oder auf einer neutralen Achse des Handlaufs angeordnet. Die neutrale Achse ist dabei insbesondere eine Achse, um die der Handlauf wechselgebogen wird. Die neutrale Achse kann im Wesentlichen der Position des Verstärkungsteils entsprechen. "Nah zu der neutralen Achse" kann bedeuten, dass der Transponder näher an der neutralen Achse und/oder dem Verstärkungsteil angeordnet ist als zu einer Außenseite des Handlaufs, zumindest in einer Richtung parallel zu der flachen Seite des Verstärkungsteils. Der Transponder kann zwischen dem Verstärkungsteil und einer Oberseite des Handlaufs angeordnet sein, wobei der Transponder vorzugsweise näher zu dem Verstärkungsteil als zu der Oberfläche angeordnet ist. Eine Oberseite des Handlaufs ist dabei insbesondere die Seite des Handlaufs, die im Betrieb von dem Geländer abgewandt ist. Alternativ kann der Transponder in der gleichen Ebene wie das Verstärkungsteil angeordnet sein. Eine Anordnung nahe dem Verstärkungsteil kann vorteilhafterweise einer Beschädigung des Transponders im Betrieb, insbesondere durch Wechselbiegungen entgegenwirken.

Vorteilhafterweise kann der Transponder, insbesondere der PCB, durch ein haftendes Material umhüllt und/oder mit einem Haftvermittler versehen sein. Das haftende Material kann vorzugsweise derart ausgestaltet sein, dass es an den den Transponder umgebenden Schichten, insbesondere der Gewebestruktur und/oder dem Verstärkungsteil, haftet. Gerade bei einem starren Transponder, insbesondere einem PCB, kann durch die Haftung sichergestellt werden, dass ein Betriebsablauf des Handlaufs nicht oder nicht wesentlich durch den Transponder negativ beeinflusst wird und/oder dass der Transponder in eine ungünstige Lage verrutscht. Zudem kann dadurch ggf. auch ein durch den Transponder verursachtes Auftrennen verschiedener Schichten des Handlaufs verhindert werden.

Vorteilhafterweise kann der Transponder einen Abschnitt aus signaloptimierendem und/oder dämpfendem Material aufweisen, wobei der Abschnitt insbesondere angrenzend an den Transponder angeordnet ist und/oder an dem Transponder befestigt ist. Der Abschnitt aus signaloptimierendem und/oder dämpfendem Material kann insbesondere auf einer Seite des Transponders die zu dem Verstärkungsteil hingerichtet ist angeordnet sein. In anderen Worten kann der Abschnitt zwischen dem Transponder und dem Verstärkungsteil angeordnet sein. Das signaloptimierende Material kann beispielsweise dazu ausgestaltet sein, den Transponder von dem Verstärkungsteil abzuschirmen und/oder aus Richtung des Transponders hin zu dem Verstärkungsteil kommende Signale zu reflektieren. Vorteilhafterweise kann damit einer Beeinflussung des Transpondersignals bzw. der Reichweite des Transpondersignals durch das Verstärkungsteil verringert werden. Dadurch kann eine Signalreichweite des Transponders, zumindest zu einer Oberseite des Handlaufs hin, vorteilhafterweise verbessert sein. Das signaloptimierendem und/oder dämpfendem Material kann beispielsweise eine Metallfolie sein. Die Metallfolie kann als Rückseite des Transponders ausgestaltet sein.

Der Transponder kann vorzugsweise rund oder eckig ausgebildet sein. Besonders bevorzugt ist der Transponder rund ausgebildet. Mit einem runden Transponder kann eine Lagetrennung von den den Transponder umgebenden Schichten im Betrieb besonders gut verhinderbar sein.

Die Erstreckung des Transponders in Querrichtung und/oder ein Durchmesser des Transponders ist gemäß einer Ausführungsform geringer als eine Erstreckung des Verstärkungsteils in Querrichtung. Damit kann insbesondere ein Auftrennen benachbarter Schichten des Handlaufs durch den Transponder verhindert werden. Die Erstreckung des Transponders in Querrichtung und/oder eine Erstreckung des Durchmessers des Transponders in Querrichtung kann zu der Erstreckung des Handlaufs in Querrichtung bzw. zu einer Breite des Handlaufs in einem Verhältnis von 0,01 bis 0,8 bevorzugt 0,02 bis 0,5 und besonders bevorzugt 0,05 bis 0,20 stehen. Als Breite des Handlaufs wird dabei insbesondere eine äußere Breite des Handlaufs angenommen. Mit einem Verhältnis von 0,01 bis 0,8 kann vorteilhafterweise ein Auftrennen benachbarter Schichten besonders effektiv verhindert werden. Bei einem Verhältnis von 0,02 bis 0,5 kann der Transponder besonders gut in den Handlauf, insbesondere in eine Gewebestruktur, eingebettet werden. Ein Verhältnis von 0,05 bis 0,20 hat sich darüber hinaus als besonders günstig herausgestellt, um eine für die Praxis günstige Reichweite des Transponders ermöglichen zu können. Alternativ oder zusätzlich hat sich gezeigt, dass eine Erstreckung in Querrichtung bzw. ein Durchmesser des Transponders ganz besonders bevorzugt in einem Bereich von 0,6 mm bis 12 mm liegt. Mit einem solchen Durchmesser kann einerseits der Transponder besonders gut gegen Schäden durch verbiegen geschützt werden und andererseits kann verhindert werden, dass den Transponder umgebenden Schichten aufgetrennt werden. Darüber hinaus hat sich gezeigt, dass damit besonders zuverlässig Signalreichweiten, die größer sind als die Schichtdicke der über dem Transponder liegenden Schichten erreichbar sein können. Optional kann der Transponder, insbesondere in einer Ausführung als RFID-Tag, eine flexible Antenne umfassen die eine größere Erstreckung in Längsrichtung und/oder Querrichtung aufweist, als die hier angegebenen Größenverhältnisse. Vorteilhafterweise kann eine flexible Antenne unschädlich gegenüber den umgebenen Schichten ausgeführt sein und/oder selbst im Wesentlichen unempfindliche gegenüber Verbiegungen sein. Zusätzlich oder alternativ kann der Transponder vorteilhafterweise eine Dicke aufweisen, welche geringer als 2 mm ist. Bevorzugt kann die Dicke in einem Bereich von 0,6 mm bis 1,2 mm liegen. Die Dicke des Transponders kann zu einer Dicke des Handlaufs in einem Verhältnis von 0,01 bis 0,4 bevorzugt, 0,02 bis 0,3, besonders bevorzugt 0,05 bis 0,2 liegen. Eine Dicke wird dabei insbesondere in einer Richtung bemessen, welche im Wesentlichen senkrecht zu der Längsrichtung und senkrecht zu der Querrichtung verläuft. Zusätzlich oder alternativ kann die Dicke des Transponders geringer oder gleich groß sein wie die Dicke der den Transponder umgebenden Schicht. Die den Transponder umgebenden Schicht kann insbesondere die Gewebestruktur sein wie hierin beschrieben. Durch diese Verhältnisse kann ermöglicht werden, dass die den Transponder umgebenden Schichten auftretenden Normalkräfte voll aufnehmen können.

Vorteilhafterweise kann der Transponder derart angeordnet sein, dass eine zu einer Außenseite, insbesondere der Oberseite, des Handlaufs hingerichtete Seite des Transponders weiter oder gleich weit von der Außenseite, insbesondere der Oberseite, beabstandet ist als eine zu der Außenseite, insbesondere der Oberseite, des Handlaufs hingerichtete Seite der Gewebestruktur, in die der Transponder eingebettet ist. Besonders bevorzugt ist die zu der Außenseite, insbesondere der Oberseite, des Handlaufs hingerichtete Seite des Transponders weiter von der Außenseite, insbesondere der Oberseite, beabstandet als die zu der Außenseite, insbesondere der Oberseite, des Handlaufs hingerichtete Seite der Gewebestruktur, in die der Transponder eingebettet ist. Mit anderen Worten kann der Transponder in einer Richtung quer zu der Längsrichtung und quer zu der Querrichtung bezüglich seiner dem Verstärkungsteil abgewandten Seite einen Versatz zu der Gewebestruktur in Richtung des Verstärkungsteils aufweisen. Durch eine solche Ausführung kann die den Transponder umgebende Schicht die hohen Normalkräfte in Betrieb vollflächig aufnehmen und die Möglichkeit einer Lagentrennung am Übergang von dem Transponder zu zumindest einer an den Transponder angrenzenden Schicht kann deutlich reduziert werden. Dies konnte insbesondere anhand von dynamischen Produktprüfungen auf Wechselbiegungsprüfständen verifiziert werden. Bei diesen Prüfungen und/oder beim Betrieb können Flächenpressungen von z.B. bis zu 1500N/cm² auftreten. Eine Ausrichtung zu der Oberseite hin kann das Auslesen der Daten vereinfachen und/oder die Anforderungen an die Signalreichweite reduzieren.

Vorteilhafterweise kann der Transponder ringförmig ausgebildet sein. Eine ringförmige Ausgestaltung kann eine bessere Materialdurchdringung, eine bessere Haftung an den Transponder umgebenden Schichten und/oder eine bessere dynamische Beständigkeit des Transponders und/oder des Materials des Handlaufs bedingen. Beispielsweise kann der Transponder als ringförmiger PCB oder als folienbasierter ringförmiger NFC-Tag ausgestaltet sein

Vorteilhafterweise kann der Handlauf auf seiner Oberseite oberhalb dem in den Handlauf eingebetteten Transponder eine Markierung aufweisen. Die Markierung kann beispielsweise eine Aufschrift, eine geometrische Form und/oder ein Symbol sein. Die Markierung kann beispielsweise auf den Handlauf aufgedruckt, eingestanzt aufgemalt, und/oder eingeprägt sein. Vorteilhafterweise kann die Markierung ein Identifizieren der Position des Transponders erleichtern.

Gemäß einer Ausführungsform können mehrere, beispielsweise zwei oder drei, Transponder auf der Oberfläche und/oder im Inneren des Handlaufs angeordnet sein. Beispielsweise kann ein erster Transponder auf der Oberfläche des Handlaufs und ein zweiter Transponder kann im Inneren des Handlaufs angeordnet sein. Es ist beispielsweise denkbar, dass ein oder mehrere RFID-Tags und gleichzeitig ein oder mehrere NFC-Tags in dem Handlauf integriert sind und/oder auf der Oberfläche des Handlaufs angebracht sind. Vorteilhafterweise können mehrere Transponder beispielsweise für unterschiedliche Funktionen konfiguriert sein, wie z.B. einerseits das Auslesen/Erfassen und gegebenenfalls Weiterleiten von Daten sowie andererseits das Ausgeben von gespeicherten Informationen. Die Transponder können an unterschiedlichen Positionen im und/oder am Handlauf angeordnet sein, insbesondere mit regelmäßigen Abständen zueinander. Mehrere Transponder können die gleiche Funktion haben. Beispielsweise können die Transponder eine nur kurze Reichweite haben und mehrere Transponder können an verschiedenen Stellen, insbesondere gleichmäßig verteilt, angeordnet sein. Durch die Anordnung an verschiedenen Stellen kann es in diesem Fall beispielsweise möglich sein, dass ein oder mehrere Lesegeräte von unterschiedlichen Stellen aus, insbesondere von jeder Position die ausreichend nah am Handlauf, beispielsweise 1-5 Meter, bevorzugt 1-2 Meter, vom Handlauf entfernt, platziert ist, Informationen von einem Transponder auslesen und/oder Befehle an den Transponder senden.

Vorteilhafterweise kann der Handlauf einen Datenspeicher umfassen. Insbesondere kann der Transponder einen Datenspeicher umfassen oder mit einem Datenspeicher verbunden sein. Vorzugsweisen kann der Transponder dazu ausgelegt sein, Daten und/oder Befehle zu empfangen und auf dem Datenspeicher zu speichern. Insbesondere kann der Transponder dazu ausgelegt sein, dass die Daten kontaktlos von dem Transponder an ein Lesegerät übertragen werden können. Beispielsweise kann der Transponder und/oder der Datenspeicher dazu ausgelegt sein, Betriebsdaten des Handlaufs, Umgebungsbedingungen des Handlaufs, Informationen zu der Personenbeförderungsanlage, oder Informationen zu Komponenten der Fahrtreppe zu speichern. Betriebsdaten und/oder Informationen können beispielsweise eine Temperatur, insbesondere des Handlaufs, eine Last, Kräfte, Impulse, und/oder Drehmomente, insbesondere auf den Handlauf oder auf andere Komponenten der Personenbeförderungsanlage, Licht unterschiedlicher Wellenlänge, das während des Betriebs beispielsweise auf den Handlauf fällt, Feuchtigkeit und/oder Luftfeuchtigkeit in der Umgebung oder auf einer Komponente der Personenbeförderungsanlage, ein UV-Index, eine Anwesenheit und/oder Konzentration von Os, CO, CO₂ und/oder anderer Gase, eine Sonneneinstrahlung, elektromagnetische Felder, eine Anwesenheit und/oder Konzentration von Bakterien, Schwingungen, Lärm/Geräusche, eine Elektrische Last, ein (beispielsweise elektrischer) Widerstand, GPS-Positionsdaten, und/oder Trigger-Ereignisse sein. Bevorzugt kann der Transponder dazu ausgelegt sein, dass die Daten kontaktlos von dem Transponder an ein Lesegerät übertragen werden können. Alternativ oder zusätzlich kann der Transponder auch dazu ausgelegt sein, Befehle zu empfangen, die beispielsweise dazu ausgerichtet sein können, den Betriebsablauf des Transponders zu kontrollieren. In anderen Worten kann der Transponder eine Schreibfunktion umfassen. Beispielsweise kann der Transponder dazu konfiguriert sein, dass eine Datenverarbeitungsvorrichtung oder ein von einem Nutzer gesteuertes Gerät Daten oder Befehle in den Transponder schreiben kann. Vorteilhafterweise kann der Datenspeicher auf der Oberfläche oder im Inneren des Handlaufs integriert sein. Wenn der Datenspeicher nicht Teil des Transponders ist, kann der Datenspeicher vorzugsweise in der Nähe des Transponders, beispielsweise neben dem Transponder, in den Handlauf integriert sein. Beispielsweise kann eine Vertiefung in einer Gewebestruktur des Handlaufs, in der der Transponder eingebettet ist, breit und/oder tief genug sein, damit auch der Datenspeicher darin platziert sein kann. Vorzugsweise ist der Datenspeicher mit dem Transponder verbunden und in einer Vertiefung der Gewebestruktur zusammen mit dem Transponder angeordnet. Vorteilhafterweise kann der Datenspeicher ein nicht-flüchtiger Datenspeicher sein. Beispielsweise gehen bei einem nicht-flüchtigen Datenspeicher Daten auch dann nicht verloren, wenn keine Stromzufuhr vorhanden ist.

Vorteilhafterweise kann der Transponder eine Prozessoreinheit umfassen oder mit einer Prozessoreinheit verbunden sein, die dazu ausgelegt ist, die empfangenen Daten zu verarbeiten. Insbesondere kann der Transponder dazu ausgelegt sein, dass die verarbeiteten Daten kontaktlos von dem Transponder an ein Lesegerät übertragen werden können. wobei der Transponder dazu ausgelegt ist, dass die verarbeiteten Daten kontaktlos von dem Transponder an ein Lesegerät übertragen werden können. Beispielsweise kann die Prozessoreinheit derart konfiguriert sein, dass sie eine Vorhersage eines Verhaltens, beispielsweise von Komponenten der Personenbeförderungsanlage, insbesondere des Handlaufs, basierend auf Betriebsdaten und/oder Umgebungsdaten und/oder gespeicherten, insbesondere zeit- und/oder umgebungsabhängigen, Erfahrungswerten, ausgeben kann. Beispielsweise kann die Prozessoreinheit eine erwartete Lebensdauer des Handlaufs, des Handlaufmaterials, oder anderer Komponenten der Personenbeförderungsanlage bestimmen. Alternativ kann auch eine erwartete Lebensdauer des Handlaufs, des Handlaufmaterials, oder anderer Komponenten der Personenbeförderungsanlage rein zeitabhängig, insbesondere in Abhängigkeit von einem Alter des Handlaufs, auf dem Transponder gespeichert sein.

Vorteilhafterweise kann auf dem Transponder eine URL, die auf eine zugeordnete Schnittstelle verweist, hinterlegt sein. Insbesondere kann der Transponder dazu ausgelegt sein, dass die URL kontaktlos von dem Transponder an ein Lesegerät übertragen werden kann. Beispielsweise kann die mindestens eine Information die URL enthalten, die auf eine zugeordnete Schnittstelle verweist. Die Schnittstelle kann beispielsweise ein Kundeninterface sein und/oder ein Kundeninterface umfassen. Der Transponder kann derart ausgestaltet sein, dass er mittels der URL bei Abrufen der mindestens einen Information auf dem Lesegerät, insbesondere auf einem Tablet und/oder Smartphone, das Aufrufen der Schnittstelle, insbesondere des Kundeninterfaces, verursacht und/oder dem Nutzer vorschlägt. Die Schnittstelle kann beispielsweise dazu ausgelegt sein, Betriebsdaten zu visualisieren und/oder zu analysieren. Eine individuell angepasste Visualisierung und/oder Sprachausgabe einer Web- oder Anwendungsschnittstelle von Betriebsdaten und/oder Produktinformationen ist denkbar. Die Schnittstelle kann derart konfiguriert sein, dass eine Visualisierung und/oder Analyse von Betriebsdaten und/oder Produktinformationen über die Schnittstelle in Echtzeit und/oder basierend auf zuvor aufgenommenen Daten erfolgen kann. Die URL kann beispielsweise auf einem NFC-Tag hinterlegt sein. Mit anderen Worten kann der Transponder ein NFC-Tag sein und/oder einen NFC-Tag umfassen, der mit der URL beschrieben ist.

Gemäß einer Ausführungsform kann der Transponder einen Sensor enthalten oder mit einem Sensor verbunden sein. Beispielsweise kann der Handlauf mindestens einen Sensor und/oder mindestens einen Transducer mit Auswerteeinheit umfassen, wobei der Sensor und/oder der Transducer, insbesondere analog oder digital, in dem Transponder integriert ist oder mit dem Transponder verbunden ist. Beispielsweise kann der Transponder kontaktlos oder per Kabel mit dem Sensor oder Transducer verbunden sein. Der Sensor oder Transducer kann an dem Handlauf befestigt oder in den Handlauf integriert sein. Beispielsweise kann der Sensor oder Transducer neben dem Transponder in den Handlauf integriert sein. Der Sensor oder Transducer kann alternativ auch beabstandet von dem Transponder in den Handlauf integriert sein. Hat der Sensor einen gewissen Abstand von dem Transponder kann dies beispielsweise den Vorteil haben, dass Interferenzen oder Störsignale zwischen dem Transponder und dem Sensor verringert bzw. vermieden werden. Alternativ kann der Sensor auch extern bzw. außerhalb des Handlaufs angeordnet sein. Beispielsweise kann der Sensor an einem Geländer der Personenbeförderungsanlage befestigt sein. Denkbar ist es, dass Transponder und Sensor derart angeordnet sind, dass der Transponder mit dem Handlauf im Betrieb zyklisch an dem Sensor vorbeiläuft, und Daten zwischen dem Sensor und dem Transponder jeweils ausgetauscht werden können, wenn der Transponder während des Umlaufs in eine Übertragungsreichweite des Sensors ist. Vorteilhafterweise ist der Sensor dazu ausgerichtet eine Messgröße aufzunehmen. Der Sensor kann dazu ausgerichtet sein, die Messgröße zeitlich punktuell aufzunehmen, beispielsweise basierend auf Trigger-Ereignissen und/oder nach einem festen Zeitplan. Der Sensor kann alternativ oder zusätzlich dazu ausgerichtet sein die Messgröße kontinuierlich oder in regelmäßigen Intervallen aufzunehmen. Vorteilhafterweise kann der Transponder dazu ausgerichtet sein, von dem Sensor erfasste Messgrößen als Daten zu speichern und/oder kontaktlos zu übertragen.

Vorteilhafterweise kann der Transponder dazu ausgelegt sein, über potentielle, kinetische und/oder Strahlenenergie, insbesondere mittels Energy Harvesting, mit Energie versorgbar zu sein. Gemäß einer Ausführungsform kann der Transponder dazu ausgelegt sein durch ein elektromagnetisches Feld, insbesondere ein Wechselfeld oder Radiowellen erzeugt durch das Lesegerät, und/oder durch einen integrierten oder angeschlossenen Energiespeicher und/oder durch in den Handlauf integrierte Komponenten zur Energiegewinnung mit Energie versorgbar zu sein. Beispielsweise kann der Transponder mittels Licht und/oder mittels Wärme und/oder mittels elektrostatischer Aufladung und/oder mittels des piezoelektrischen Effekts mit Energie versorgbar sein. Energiequellen für den Transponder können insbesondere ein Fluid oder Fluidstrom, eine Temperaturdifferenz oder ein Temperaturgradient, insbesondere der Umgebungstemperatur, eine Höhendifferenz, Gravitation oder Gravität, eine durch Bewegung, Vibrationen und/oder Unruhe erzeugte Selbstaufladung, insbesondere entsprechend dem Selbstaufziehen einer Armbanduhr, und/oder Reibung, z.B. durch Bewegung des Handlaufs, sein. Beispielsweise kann der Transponder ein halbaktiver Transponder sein, indem er z.B. derart konfiguriert ist, dass er nur den digitalen Schaltkreis selbstständig mit Strom versorgt, während der Schaltkreis zum Empfangen und/oder Senden lediglich passiv ist, insbesondere auf eine Energieversorgung durch elektromagnetische Felder oder Wellen von dem Lesegerät und/oder die in den Handlauf integrierte Komponenten zur Energiegewinnung angewiesen ist.

Ein weiterer Aspekt der Erfindung ist ein System zur Überwachung einer Personenbeförderungsanlage, insbesondere eines Handlaufs einer Personenbeförderungsanlage, umfassend eine Personenbeförderungsanlage wie z.B. eine Fahrtreppe oder einen Fahrsteig, mit einem Handlauf, insbesondere mit einem Handlauf wie in dieser Schrift beschrieben, wobei auf der Oberfläche oder im Inneren des Handlaufs integriert ein Transponder angeordnet ist, der mindestens eine Information enthält, wobei der Transponder dazu ausgelegt ist, dass die mindestens eine Information kontaktlos von dem Transponder an ein Lesegerät übertragbar ist bzw. übertragen werden kann. Weiterhin umfasst das System eine Datenverarbeitungsvorrichtung umfassend ein bzw. das Lesegerät, wobei die Datenverarbeitungsvorrichtung dazu ausgelegt ist, die mindestens eine Information des Transponders und/oder auf dem Transponder gespeicherte Daten mittels des Lesegeräts kontaktlos auslesen und auswerten und/oder weiterleiten zu können. Alle für den Handlauf beschriebenen Vorteile und Merkmale lassen sich analog übertragen auf das System und umgekehrt. Vorzugsweise kann der Handlauf dazu ausgelegt sein, auf einer Führungsschiene der Personenbeförderungsanlage umlaufend bewegbar zu sein. Die Führungsschiene kann an, bevorzugt oben auf, einem Geländer der Personenbeförderungsanlage angebracht sein. Beispielsweise kann die Führungsschiene eine im Wesentlichen U-förmige, W-förmige oder T-förmige, bevorzugt mit einer sich oben befindenden Querstrebe, Gestalt haben. Vorzugsweise kann die Führungsschiene seitlich und/oder unter der Querstrebe eine Führungsnut oder Führungsspur aufweisen, mittels der der Handlauf führbar ist, insbesondere mittels seitlicher Lippen eines C-förmigen Querschnittsprofils des Handlaufs. Die Führungsschiene kann z.B. aus Metall, beispielsweise Stahl oder Aluminium, und/oder aus Kunststoff gefertigt sein. Insbesondere kann/können ein Rücklauf und/oder ein Antrieb für den Handlauf in dem Geländer, unter dem Geländer und/oder neben dem Geländer angeordnet sein. Vorzugsweise kann die Personenbeförderungsanlage derart konfiguriert sein, dass der Handlauf mit der Personenbeförderungsanlage, insbesondere mit umlaufenden Segmenten der Personenbeförderungsanlage bzw. Personen, die von der Personenbeförderungsanlage befördert werden, synchron oder etwas schneller, insbesondere maximal 2% schneller, bewegt wird. Die Personenbeförderungsanlage kann beispielsweise ein Kontrollsystem umfassen, die dazu ausgelegt ist, den Betrieb der Personenbeförderungsanlage zu kontrollieren und/oder zu steuern. Die Datenverarbeitungsvorrichtung kann ein mobiles Gerät oder ein stationäres Gerät sein. Insbesondere kann die Datenverarbeitungsvorrichtung an der Personenbeförderungsanlage, beispielsweise an einem Geländer der Personenbeförderungsanlage, angebracht oder anbringbar sein. Beispielsweise kann die Datenverarbeitungsvorrichtung an einer Stelle angebracht sein, die nahe bei dem Handlauf liegt. Ist die Datenverarbeitungsvorrichtung nahe dem Handlauf angebracht, so kann bei einem umlaufenden Handlauf, der Transponder des Handlaufs im Betrieb zyklisch wiederkehrend in die Nähe der Datenverarbeitungsvorrichtung gelangen. Dies kann den Vorteil haben, dass ein kontaktloses Signal nur über eine kurze Strecke transportiert werden muss, wodurch weniger Energie benötigt wird und die Wahrscheinlichkeit von Störinterferenzen mit anderen Signalen verringert werden kann. Eine mobile Datenverarbeitungsvorrichtung hat den Vorteil, dass sie beispielsweise für mehrere Systeme verwendet werden kann und insbesondere auch die Daten mehrerer Systeme abgleichen kann, ohne eine zusätzliche Vermittlungsstation oder eine zusätzliche zentrale Datenverbindung zu benötigen. Die Datenverarbeitungsvorrichtung kann optional über ein Nutzerinterface verfügen oder mit einem Gerät mit einem Nutzerinterface verbunden oder verbindbar sein. Vorteilhafterweise umfasst die Datenverarbeitungsvorrichtung ein Lesegerät, mit dem insbesondere Daten von dem Transponder angefragt und/oder ausgelesen werden können. Vorzugsweise kann die Datenverarbeitungsvorrichtung auch einen Sender umfassen, der dazu ausgerichtet ist, Daten an den Transponder senden zu können. Das Lesegerät kann eine Auslesevorrichtung und/oder Auswertevorrichtung sein. Die Auslesevorrichtung und/oder Auswertevorrichtung kann eine Prozessoreinheit, eine Speichereinheit und/oder einen Netzwerk- und/oder Internetanschluss umfassen. Alternativ oder zusätzlich kann das Lesegerät ein Endbenutzergerät, insbesondere ein Smartphone, Tablet oder Laptop, sein.

Vorteilhafterweise kann die Datenverarbeitungsvorrichtung dazu ausgelegt sein, Benutzer und/oder Komponenten, insbesondere Komponenten der Personenbeförderungsanlage, darunter z.B. den Handlauf, zu klassifizieren. Beispielsweise kann die Datenverarbeitungsvorrichtung dazu ausgelegt sein, Originalkomponenten zu erkennen. Zweckmäßigerweise kann die Datenverarbeitungsvorrichtung eine Komponentendatenbank aufweisen, z.B. in einem Datenspeicher der Datenverarbeitungsvorrichtung oder Zugriff auf eine Komponentendatenbank haben, beispielsweise über ein Datennetzwerk und/oder über das Internet. Die Datenverarbeitungsvorrichtung kann beispielsweise dazu konfiguriert sein, Komponenten, insbesondere über eine Identifikationsnummer, mit der Datenbank abzugleichen und als gelistet oder ungelistet zu erkennen. Vorteilhafterweise kann die Datenverarbeitungsvorrichtung dazu ausgelegt sein, Informationen über erkannte Komponenten zu einem Kontrollsystem, insbesondere der Personenbeförderungsanlage, oder zu einem Nutzerinterface zu senden. Zusätzlich oder alternativ kann die Datenverarbeitungsvorrichtung dazu ausgelegt sein, eine Warnung und/oder eine Benachrichtigung und/oder ein Blockieren der Personenbeförderungsanlage zu initiieren, beispielsweise über das Nutzerinterface und/oder das Kontrollsystem und/oder ein Datennetzwerk.

Zweckmäßigerweise kann die Datenverarbeitungsanalage dazu ausgelegt sein, mit anderen Geräten und/oder Vorrichtungen, z.B. mit einem Kontrollsystem der Personenbeförderungsanlage oder mit mobilen Geräten wie Smartphones, zu kommunizieren. Vorteilhafterweise kann die Datenverarbeitungsvorrichtung dazu ausgelegt sein, über GSM, LTE, UMTS und deren Weiterentwicklungen, Bluetooth, LAN, WLAN, und/oder BUS-Verbindungen zu kommunizieren.

Vorteilhafterweise kann die Datenverarbeitungsvorrichtung einen Datenspeicher umfassen oder mit einem Datenspeicher verbunden sein, wobei die Datenverarbeitungsvorrichtung dazu ausgelegt sein kann, die mindestens eine Information und/oder Daten von dem Transponder auf dem Datenspeicher zu speichern. Die Datenverarbeitungsvorrichtung kann mit einer externen Rechnereinheit verbunden sein, wobei der Datenspeicher Teil der Rechnereinheit sein kann. Alternativ oder zusätzlich kann die Datenverarbeitungsvorrichtung mit einem Cloud-Dienst verbunden sein, wobei die Datenverarbeitungsvorrichtung dazu ausgelegt sein kann, Daten auf dem Cloud-Dienst zu speichern und/oder Daten von dem Cloud-Dienst abzurufen.

Vorteilhafterweise kann das System mindestens eine Sensorvorrichtung umfassen, die dazu ausgelegt ist, Daten, insbesondere Betriebsdaten und/oder Umgebungsdaten, zu erfassen und an den Transponder und/oder die Datenverarbeitungsvorrichtung weiterzuleiten, wobei die Datenverarbeitungsvorrichtung dazu ausgerichtet sein kann, die Daten der Sensorvorrichtung zu empfangen und zu verarbeiten und/oder zu speichern und/oder weiterzuleiten. Beispielsweise kann die Sensorvorrichtung dazu ausgelegt sein, Betriebsdaten des Handlaufs und/oder der Personenbeförderungsanlage, Umgebungsbedingungen des Handlaufs und/oder der Personenbeförderungsanlage, Informationen zu der Personenbeförderungsanlage, oder zu Komponenten der Personenbeförderungsanlage zu erfassen. Beispielsweise kann die Sensorvorrichtung dazu ausgerichtet sein, physikalische Messgrößen und/oder Parameter zu erfassen. Beispiele für Messgrößen und/oder Parameter sind eine Temperatur, insbesondere des Handlaufs, eine Last, Kräfte, Impulse, und/oder Drehmomente, insbesondere auf den Handlauf oder auf andere Komponenten der Personenbeförderungsanlage, Licht unterschiedlicher Wellenlänge, das während des Betriebs beispielsweise auf den Handlauf fällt, Feuchtigkeit und/oder Luftfeuchtigkeit in der Umgebung oder auf einer Komponente der Personenbeförderungsanlage, ein UV-Index, eine Anwesenheit und/oder Konzentration von Os, CO, CO₂ und/oder anderer Gase, eine Sonneneinstrahlung, elektromagnetische Felder, eine Anwesenheit und/oder Konzentration von Bakterien, Schwingungen, Lärm/Geräusche, eine Elektrische Last, ein (beispielsweise elektrischer) Widerstand, GPS-Positionsdaten, und/oder Trigger-Ereignisse. Beispielsweise können die Daten auf dem Datenspeicher der Datenverarbeitungsvorrichtung speicherbar sein.

Vorteilhafterweise kann die Datenverarbeitungsvorrichtung dazu konfiguriert sein, ein Verhalten und/oder eine zu erwartende Lebensdauer von Komponenten der Personenbeförderungsanlage, insbesondere des Handlaufs und/oder des Handlaufmaterials, vorherzusagen bzw. zu berechnen. Beispielsweise kann die Datenverarbeitungsvorrichtung dazu konfiguriert sein, durch Analyse der Komponenten, beispielsweise mittels Sensordaten, oder von Betriebsdaten und Vergleich mit Erfahrungswerten und/oder Produktionsdaten ein zukünftiges Verhalten vorherzusagen. Die Datenverarbeitungsvorrichtung kann dazu konfiguriert sein, basierend auf einer solchen Vorhersage, eine Aktion auszuführen. Beispielsweise kann die Datenverarbeitungsvorrichtung dazu konfiguriert sein, eine automatische Benachrichtigung eines Nutzers und/oder einer autorisierten Organisation bezüglich erkannter Fehler und/oder Probleme und/oder nötiger Handlungsschritte zu veranlassen. Zum Beispiel kann die Datenverarbeitungsvorrichtung eine Handlungsempfehlung basierend auf einer Datenbank ausgeben. Auch ist es denkbar, dass die Datenverarbeitungsvorrichtung eine automatische Benachrichtigung bezüglich anstehender Wartungsarbeiten und/oder Prüfungen ausgibt, insbesondere in Abhängigkeit von einer Benutzungszeit der Komponenten und/oder von, insbesondere gemessenen, Betriebsdaten.

Vorteilhafterweise kann auf der Datenverarbeitungsvorrichtung und/oder auf dem Transponder eine URL hinterlegt sein, die auf eine zugewiesene Schnittstelle verweist. Es ist denkbar, dass die Schnittstelle eine individuell angepasste Visualisierung und/oder Sprachausgabe einer Web- oder Anwendungsschnittstelle von Betriebsdaten und/oder Produktinformationen umfasst. Die Schnittstelle kann derart konfiguriert sein, dass eine Visualisierung und/oder Analyse von Betriebsdaten und/oder Produktinformationen über die Schnittstelle in Echtzeit und/oder basierend auf zuvor aufgenommenen Daten erfolgen kann. Die Schnittstelle und/oder die Datenverarbeitungsvorrichtung kann dazu eingerichtet sein, Zugang zu verschiedenen Informationen bereitzustellen und oder diese Informationen zu downloaden. Die verschiedenen Informationen können Produktionsdaten des Handlaufs, Materialinformationen, Informationen zum Produktionsverfahren, Zeichnungen, Broschüren, Werbung, Informationen zu Ersatzteilen, Bestell- und Lieferinformationen, Informationen zu Produktionsstatus, Rechnungsinformationen, Spezifikationen, Informationen zu Installation und Wartung, Informationen zum Austausch bzw. Ersatz, Informationen zur Lebensdauer, Informationen zum nächsten Wartungstermin, Informationen zu der Personenbeförderungsanlage, GPS-Ortung, Kontaktinformationen des Herstellers, Vertragsdaten, Sicherheitsdatenblätter, Entsorgungsrichtlinien, Firmeninformationen, Informationen zu alternativen Produkten, Betriebszeit und -geschwindigkeit der Personenbeförderungsanlage, Verfügbarkeit und Auslastung der Einheit, Kontaktinformationen von Lieferanten für Ersatzteile und/oder Wartung umfassen. Insbesondere kann die Schnittstelle und/oder die Datenverarbeitungsvorrichtung dazu konfiguriert sein, die Informationen, insbesondere Informationen aus den genannten Beispielen, zu visualisieren.

Vorteilhafterweise kann die Datenverarbeitungsvorrichtung dazu ausgelegt sein, Benutzer und/oder Komponenten, insbesondere Komponenten der Personenbeförderungsanlage, darunter z.B. den Handlauf, zu klassifizieren. Beispielsweise kann die Datenverarbeitungsvorrichtung dazu ausgelegt sein, Originalkomponenten zu erkennen. Zweckmäßigerweise kann die Datenverarbeitungsvorrichtung eine Komponentendatenbank aufweisen, z.B. in einem Datenspeicher der Datenverarbeitungsvorrichtung oder Zugriff auf eine Komponentendatenbank haben, beispielsweise über ein Datennetzwerk und/oder über das Internet. Beispielsweise kann auf der Datenverarbeitungsvorrichtung eine Handlaufdatenbank hinterlegt sein oder die Datenverarbeitungsvorrichtung kann dazu ausgelegt sein, eine Verbindung zu einer Handlaufdatenbank aufbauen zu können, wobei die Datenverarbeitungsvorrichtung dazu konfiguriert sein kann, durch Abgleich der mindestens eine Information mit der Datenbank zu erkennen, ob ein Handlauf eine Originalhandlauf ist. Die mindestens eine Information kann eine Information über die Identität des Handlaufs sein. Die Datenverarbeitungsvorrichtung kann dazu konfiguriert sein, durch Abgleich der mindestens einen Information über die Identität des Handlaufs mit der Datenbank zu erkennen, ob ein Handlauf ein Originalhandlauf ist. Die Datenverarbeitungsvorrichtung kann beispielsweise dazu konfiguriert sein, Komponenten, insbesondere über eine Identifikationsnummer, mit der Datenbank abzugleichen und als gelistet oder ungelistet zu erkennen.

Vorteilhafterweise kann die die Datenverarbeitungsvorrichtung dazu ausgelegt sein, bei Erkennen einer nicht originalen Komponente, wie beispielsweise eines nicht originalen Handlaufs, eine vorbestimmte Aktion, insbesondere ein Ausgeben einer Meldung und/oder einen Befehl zum Verhindern des Betriebs der Personenbeförderungsanlage, auszuführen oder einzuleiten. Beispielsweise kann die Datenverarbeitungsvorrichtung dazu ausgelegt sein, Informationen über erkannte Komponenten zu einem Kontrollsystem, insbesondere einem Kontrollsystem der Personenbeförderungsanlage, oder zu einem Nutzerinterface zu senden. Zusätzlich oder alternativ kann die Datenverarbeitungsvorrichtung dazu ausgelegt sein, eine Warnung und/oder eine Benachrichtigung und/oder ein Blockieren der Personenbeförderungsanlage zu initiieren, beispielsweise über das Nutzerinterface und/oder das Kontrollsystem und/oder ein Datennetzwerk.

Ein weiterer Aspekt der Erfindung ist ein Verfahren zur Überwachung einer Personenbeförderungsanlage, wie z.B. eine Fahrtreppe oder einen Fahrsteig, mit einem Handlauf, insbesondere einem Handlauf wie in dieser Schrift beschrieben, wobei auf der Oberfläche oder im Inneren des Handlaufs integriert ein Transponder angeordnet ist, der mindestens eine Information enthält, wobei der Transponder dazu ausgelegt ist, dass die mindestens eine Information kontaktlos von dem Transponder an ein Lesegerät übertragbar ist bzw. übertragen werden kann. Das Verfahren umfasst dabei die folgenden Schritte:
- kontaktloses Übertragen mindestens einer Information über die Identität des Handlaufs und/oder von Betriebsdaten und/oder von Umgebungsdaten von dem Transponder an eine Datenverarbeitungsvorrichtung mittels eines Lesegeräts der Datenverarbeitungsvorrichtung; und
- Auswerten und/oder Weiterleiten der mindestens einen Information und/oder der Betriebsdaten durch die Datenverarbeitungsvorrichtung. Alle für den Handlauf und/oder das System beschriebenen Vorteile und Merkmale lassen sich analog übertragen auf das Verfahren und umgekehrt.

Gemäß einer Ausführungsform kann das Verfahren weiterhin die folgenden Schritte umfassen:
- Erfassen von Betriebsdaten und/oder Umgebungsdaten durch eine Sensorvorrichtung; und
- Weiterleiten der Betriebsdaten und/oder Umgebungsdaten an den Transponder und/oder an die Datenverarbeitungsvorrichtung.

Optional kann das Verfahren auch den zusätzlichen Schritt enthalten, wonach eine Aktion in Abhängigkeit von Betriebs- und/oder Umgebungsdaten ausgeführt wird.

Die Aktion kann beispielsweise das Ausgeben oder Versenden einer Warnung oder einer Mitteilung an eine Benutzerschnittstelle sein oder das Senden eines Befehls, beispielsweise an ein Kontrollsystem der Personenbeförderungsanlage.

Weitere Vorteile und Merkmale der Erfindung ergeben sich aus der nachfolgenden Beschreibung bevorzugter Ausführungsformen des erfindungsgemäßen Gegenstands mit Bezug auf die beigefügten Figuren. Die folgende Beschreibung dient lediglich der Verdeutlichung der Erfindung und sollte nicht derart aufgefasst werden, dass durch sie die beiliegenden Ansprüche auf eine der Ausführungsformen beschränkt werden. Es zeigen
- **Fig. 1**: eine Seitenansicht eines erfindungsgemäßen Systems mit einer Personenbeförderungsanlage, einem Handlauf und einer Datenverarbeitungsvorrichtung;
- **Fig. 2**: einen Querschnitt durch einen Handlauf, wobei ein integrierter Transponder offengelegt ist;
- **Fig. 3**: eine Draufsicht auf einen Ausschnitt eines aufgeschnittenen Handlaufs;
- **Fig. 4**: ein Verfahren zur Überwachung einer Personenbeförderungsanlage;
- **Fig. 5**: einen Querschnitt durch einen Handlauf gemäß einer weiteren Ausführungsform der Erfindung; und
- **Fig. 6**: einen Ausschnitt des Handlaufs aus Figur 5 um den Transponder herum.

**Figur 1** zeigt eine Seitenansicht eines erfindungsgemäßen Systems mit einer Personenbeförderungsanlage 3, einem Handlauf 2 und einer Datenverarbeitungsvorrichtung 4. In diesem Ausführungsbeispiel umfasst die Personenbeförderungsanlage 3 zwei Transponder 1, nämlich einen RFID-Tag 9 und einen NFC-Tag 10. Der NFC-Tag 10 ist dazu konfiguriert, mit einer mobilen Datenverarbeitungsvorrichtung 8 kommunizieren zu können. Die Datenverarbeitungsvorrichtungen 4, 8 umfassen jeweils ein Lesegerät, mit dem sie die Transponder 1 auslesen können. Es ist überdies auch denkbar, dass weitere Datenverarbeitungsvorrichtungen 4 vorgesehen sind. Insbesondere können mehrere Datenverarbeitungsvorrichtungen 4 miteinander, insbesondere kontaktlos oder per Kabel, oder mit mobilen Datenverarbeitungsvorrichtungen 8 verbunden sein. Des Weiteren können die Datenverarbeitungsvorrichtungen 4, 8 mittels eines Senders Daten oder Befehle an die Transponder 1 senden. Die mobile Datenverarbeitungsvorrichtung 8 kann beispielsweise ein Smart-Phone, ein Tablet oder ein eigens hergestelltes Gerät sein. Der RFID-Tag 9 ist dazu konfiguriert, mit einer Datenverarbeitungsvorrichtung 4 zu kommunizieren, die in diesem Fall stationär an der Personenbeförderungsanlage befestigt ist. Des Weiteren umfasst das System in diesem Beispiel eine Sensorvorrichtung 5 die dazu ausgestaltet ist, mit der Datenverarbeitungsvorrichtung 4 kommunizieren zu können. Alternativ kann die Sensorvorrichtung 5 auch dazu ausgestaltet sein, mit einem der Transponder 1 zu kommunizieren. Insbesondere kann es vorgesehen sein, dass die Sensorvorrichtung 5 mit einem der Transponder 1 kommuniziert, wenn der Transponder 1 durch den Umlauf des Handlaufs 2 in der Nähe der Sensorvorrichtung 5 ist. Es ist alternativ auch denkbar, dass ein Sensor direkt in einen der Transponder 1 integriert ist. Die Sensorvorrichtung 5 kann beispielsweise dazu ausgestaltet sein, eine Umgebungstemperatur oder eine Geschwindigkeit des Handlaufs 2 zu messen.

**Figur 2** zeigt einen Querschnitt durch einen Handlauf 2, wobei ein integrierter Transponder 1 offengelegt ist. Eine Draufsicht auf einen Ausschnitt des aufgeschnittenen Handlaufs 2 ist in **Figur 3** zu sehen. Der Grundkörper 12 ist in dieser Darstellung im Bereich des Transponders 1 entfernt, um den Transponder 1 sichtbar zu machen. Der Transponder 1 ist in eine Gewebestruktur 7 des Handlaufs 2 eingebettet, wobei die Gewebestruktur 7 sich unterhalt des Grundkörpers befindet. Der Transponder 1 hat in diesem Fall eine Dipol-Antenne 6 deren Arme sich seitlich von dem Transponder erstrecken und auf der Oberfläche der Gewebestruktur 7 angeordnet sind. Weiterhin ist noch eine Gleitschicht 11 gezeigt, die dazu dient, auf einer Führungsschiene einer Personenbeförderungsanlage 3 reibungsarm zu gleiten. Ein Verstärkungsteil 13, bevorzugt eine Metallband oder ein Zusammenschluss von mehreren Metallstreben, dient der Stabilisierung des Handlaufs, um insbesondere ein Verbiegen in Querrichtung zu vermeiden.

**Figur 4** zeigt ein Verfahren zur Überwachung einer Personenbeförderungsanlage 3. Dabei ist Schritt 101 das kontaktlose Übertragen mindestens einer Information über die Identität des Handlaufs 2 und/oder von Betriebsdaten und/oder von Umgebungsdaten von dem Transponder 1 an eine Datenverarbeitungsvorrichtung 4 mittels eines Lesegeräts der Datenverarbeitungsvorrichtung 4. In Schritt 102 wird die mindestens eine Information und/oder die Betriebsdaten durch die Datenverarbeitungsvorrichtung 4 ausgewertet und/oder weitergeleitet. Zusätzlich beinhaltet Schritt 103 das Erfassen von Betriebsdaten und/oder Umgebungsdaten durch eine Sensorvorrichtung 5. Diese Daten werden in Schritt 104 an den Transponder 1 und/oder an die Datenverarbeitungsvorrichtung 4 weitergeleitet. Werden die Daten an den Transponder 1 weitergeleitet, so können sie durch Ausführen von Schritt 101 an die Datenverarbeitungsvorrichtung 4 weitergeleitet werden. Der optionale Schritt 105 besteht darin, dass eine Aktion in Abhängigkeit von den Betriebs- und/oder Umgebungsdaten ausgeführt wird.

**Figur 5** zeigt einen Querschnitt durch einen Handlauf 2 gemäß einer weiteren Ausführungsform der Erfindung. In dieser Ausführungsform ist der Transponder 1 in eine Gewebestruktur 7 eingebettet, welcher zwischen der Oberseite 14 des Handlaufs 2 und eine Verstärkungsteil 13 angeordnet ist. Die durch das gepunktet eingezeichnete Verstärkungsteil 13 definierte Linie entspricht im Wesentlichen der neutralen Achse des Handlaufs 2. Die Gewebestruktur weist zu diesem Zweck eine Lochstanzung auf, in der der Transponder eingebettet ist. Eine Erstreckung des Transponders in einer zu der Längsrichtung L des Handlaufs quer verlaufende Querrichtung Q ist geringer als die Erstreckung des Verstärkungsteils in dieser Richtung.

**Figur 6** zeigt einen Ausschnitt des Handlaufs 2 aus Figur 5 um den Transponder 1 herum. Hierbei ist zu erkennen, dass der Transponder 1 noch oben hin, nämlich zu der Oberseite des Handlaufs 2 hin einen Versatz V zu der Gewebestruktur 7 aufweist. Dieser Versatz V kann einen besseren Schutz des Transponders 1 ermöglichen als auch einem Auftrennen der Gewebestruktur 7 mit einer über der Gewebestruktur angeordneten Schicht entgegenwirken.

### Bezugszeichenliste:

- 1: Transponder
- 2: Handlauf
- 3: Personenbeförderungsanlage
- 4: Datenverarbeitungsvorrichtung
- 5: Sensorvorrichtung
- 6: Dipol-Antenne
- 7: Gewebestruktur
- 8: mobile Datenverarbeitungsvorrichtung
- 9: RFID-Tag
- 10: NFC-Tag
- 11: Gleitschicht
- 12: Grundkörper
- 13: Verstärkungsteil
- 14: Oberseite
- L: Längsrichtung
- Q: Querrichtung
- V: Versatz
- 101-105: Verfahrensschritte

## Patentansprüche

1. Handlauf (2) für eine Personenbeförderungsanlage (3), wie z.B. eine Fahrtreppe oder einen Fahrsteig,
wobei auf der Oberfläche oder im Inneren des Handlaufs (2) integriert mindestens ein Transponder (1) angeordnet ist, der mindestens eine Information enthält,
wobei der Transponder (1) dazu ausgelegt ist, dass die mindestens eine Information kontaktlos von dem Transponder (1) an ein Lesegerät übertragbar ist,
wobei der Handlauf (2) aus mehreren Schichten besteht,
**dadurch gekennzeichnet, dass** eine der Schichten eine Gewebestruktur (7) ist, und
wobei der Transponder (1) in die Gewebestruktur (7) integriert ist oder an, insbesondere auf, der Gewebestruktur anliegt.

2. Handlauf (2) nach Anspruch 1, wobei der Transponder (1) ein RFID-Tag (9) oder ein NFC-Tag (10) ist,
und/oder wobei der Transponder (1) als gedruckte Schaltung bzw. PCB, ausgestaltet ist.

3. Handlauf (2) nach einem der vorhergehenden Ansprüche,
wobei die mindestens eine Information zur Identifizierung des Transponders (1) und/oder des Handlaufs (2) geeignet ist.

4. Handlauf (2) nach einem der vorhergehenden Ansprüche,
wobei der Transponder (1) derart angeordnet ist, dass eine zu einer Außenseite, insbesondere der Oberseite (14), des Handlaufs (2) hingerichtete Seite des Transponders (1) weiter oder gleich weit von der Außenseite, insbesondere der Oberseite (14), beabstandet ist als eine zu der Außenseite, insbesondere der Oberseite (14), des Handlaufs (2) hingerichtete Seite der Gewebestruktur (7), in die der Transponder (1) eingebettet ist.

5. Handlauf (2) nach einem der vorhergehenden Ansprüche, wobei der Transponder (1) einen Datenspeicher umfasst oder mit einem Datenspeicher verbunden ist,
wobei der Transponder (1) dazu ausgelegt ist, Daten und/oder Befehle zu empfangen und auf dem Datenspeicher zu speichern,
wobei der Transponder (1) insbesondere dazu ausgelegt ist, dass die Daten kontaktlos von dem Transponder (1) an ein Lesegerät übertragen werden können.

6. Handlauf (2) nach Anspruch 5, wobei der Transponder (1) eine Prozessoreinheit umfasst oder mit einer Prozessoreinheit verbunden ist, die dazu ausgelegt ist, die empfangenen Daten zu verarbeiten,
wobei der Transponder (1) dazu ausgelegt ist, dass die verarbeiteten Daten kontaktlos von dem Transponder (1) an ein Lesegerät übertragen werden können.

7. Handlauf (2) nach einem der vorhergehenden Ansprüche, wobei der Handlauf (2) mindestens einen Sensor und/oder mindestens einen Transducer mit Auswerteeinheit umfasst,
wobei der Sensor und/oder der Transducer, insbesondere analog oder digital, in dem Transponder (1) integriert ist oder mit dem Transponder (1) verbunden ist.

8. Handlauf (2) nach einem der vorhergehenden Ansprüche,
wobei der Transponder (1) einen Abschnitt aus signaloptimierendem und/oder dämpfendem Material aufweist,
wobei der Abschnitt insbesondere angrenzend an den Transponder (1) angeordnet ist und/oder an dem Transponder (1) befestigt ist.

9. System zur Überwachung einer Personenbeförderungsanlage (3), insbesondere eines Handlaufs (2) einer Personenbeförderungsanlage (3), umfassend
eine Personenbeförderungsanlage (3), wie z.B. eine Fahrtreppe oder einen Fahrsteig, mit einem Handlauf (2) nach einem der vorhergehenden Ansprüche,
wobei auf der Oberfläche oder im Inneren des Handlaufs (2) integriert ein Transponder (1) angeordnet ist, der mindestens eine Information enthält,
wobei der Transponder (1) dazu ausgelegt ist, dass die mindestens eine Information kontaktlos von dem Transponder (1) an ein Lesegerät übertragbar ist; und
eine Datenverarbeitungsvorrichtung (4) umfassend ein Lesegerät, wobei die Datenverarbeitungsvorrichtung (4) dazu ausgelegt ist, die mindestens eine Information des Transponders (1) und/oder auf dem Transponder (1) gespeicherte Daten mittels des Lesegeräts kontaktlos auszulesen und auszuwerten und/oder weiterzuleiten.

10. System nach Anspruch 9, wobei das System mindestens eine Sensorvorrichtung (5) umfasst, die dazu ausgelegt ist, Daten, insbesondere Betriebsdaten und/oder Umgebungsdaten, zu erfassen und an den Transponder (1) und/oder die Datenverarbeitungsvorrichtung (4) weiterzuleiten,
wobei die Datenverarbeitungsvorrichtung (4) dazu ausgerichtet ist die Daten der Sensorvorrichtung (5) zu empfangen und zu verarbeiten und/oder weiterzuleiten.

11. System nach einem der Ansprüche 9-10, wobei auf der Datenverarbeitungsvorrichtung (4) eine Handlaufdatenbank hinterlegt ist oder die Datenverarbeitungsvorrichtung (4) dazu ausgelegt ist, eine Verbindung zu einer Handlaufdatenbank aufbauen zu können,
wobei die mindestens eine Information eine Information über die Identität des Handlaufs (2) ist,
wobei die Datenverarbeitungsvorrichtung (4) dazu konfiguriert ist, durch Abgleich der mindestens einen Information über die Identität des Handlaufs (2) mit der Datenbank zu erkennen, ob ein Handlauf (2) ein Originalhandlauf ist.

12. System nach Anspruch 11, wobei die Datenverarbeitungsvorrichtung (4) dazu ausgelegt ist, bei Erkennen eines nicht originalen Handlaufs (2) eine vorbestimmte Aktion, insbesondere ein Ausgeben einer Meldung und/oder einen Befehl zum Verhindern des Betriebs der Personenbeförderungsanlage (3), auszuführen oder einzuleiten.

13. Verfahren zur Überwachung einer Personenbeförderungsanlage (3), wie z.B. eine Fahrtreppe oder einen Fahrsteig, mit einem Handlauf (2) nach einem der Ansprüche 1-8,
wobei auf der Oberfläche oder im Inneren des Handlaufs (2) integriert ein Transponder (1) angeordnet ist, der mindestens eine Information enthält,
wobei der Transponder (1) dazu ausgelegt ist, dass die mindestens eine Information kontaktlos von dem Transponder (1) an ein Lesegerät übertragbar ist,
umfassend die Schritte:
- kontaktloses Übertragen mindestens einer Information über die Identität des Handlaufs (2) und/oder von Betriebsdaten und/oder von Umgebungsdaten von dem Transponder (1) an eine Datenverarbeitungsvorrichtung (4) mittels eines Lesegeräts der Datenverarbeitungsvorrichtung (4); und
- Auswerten und/oder Weiterleiten der mindestens eine Information und/oder der Betriebsdaten durch die Datenverarbeitungsvorrichtung (4).

14. Verfahren nach Anspruch 13 weiterhin umfassend die Schritte:
- Erfassen von Betriebsdaten und/oder Umgebungsdaten durch eine Sensorvorrichtung (5); und
- Weiterleiten der Betriebsdaten und/oder Umgebungsdaten an den Transponder (1) und/oder an die Datenverarbeitungsvorrichtung (4).

## Claims

1. Handrail (2) for a passenger transportation system (3), such as an escalator or moving walkway,
wherein at least one transponder (1) containing at least one piece of information is arranged on the surface or integrated inside the handrail (2),
wherein the transponder (1) is designed so that the at least one piece of information can be transmitted contactlessly from the transponder (1) to a reader,
wherein the handrail (2) consists of several layers,
**characterized in that** one of the layers is a fabric structure (7), and
wherein the transponder (1) is integrated into the fabric structure (7) or lies against, in particular on, the fabric structure.

2. Handrail (2) according to claim 1, wherein the transponder (1) is an RFID tag (9) or an NFC tag (10),
and/or wherein the transponder (1) is designed as a printed circuit board or PCB.

3. Handrail (2) according to one of the preceding claims,
wherein the at least one piece of information is suitable for identifying the transponder (1) and/or the handrail (2).

4. Handrail (2) according to one of the preceding claims,
wherein the transponder (1) is arranged in such a way that a side of the transponder (1) directed towards an outer side, in particular the upper side (14), of the handrail (2) is spaced further or equidistant from the outer side, in particular the upper side (14), than a side of the fabric structure (7), in which the transponder (1) is embedded, directed towards the outer side, in particular the upper side (14), of the handrail (2).

5. Handrail (2) according to one of the preceding claims, wherein the transponder (1) comprises a data memory or is connected to a data memory,
wherein the transponder (1) is designed to receive data and/or commands and store them in the data memory,
wherein the transponder (1) is designed in particular so that the data can be transmitted contactlessly from the transponder (1) to a reader.

6. Handrail (2) according to claim 5, wherein the transponder (1) comprises or is connected to a processor unit designed to process the received data,
wherein the transponder (1) is designed so that the processed data can be transmitted contactlessly from the transponder (1) to a reader.

7. Handrail (2) according to one of the preceding claims, wherein the handrail (2) comprises at least one sensor and/or at least one transducer with an evaluation unit,
wherein the sensor and/or the transducer, in particular analog or digital, is integrated in the transponder (1) or is connected to the transponder (1).

8. Handrail (2) according to one of the preceding claims,
wherein the transponder (1) has a section of signal-optimizing and/or attenuating material,
wherein the section is arranged in particular adjacent to the transponder (1) and/or is attached to the transponder (1).

9. System for monitoring a passenger transportation system (3), in particular a handrail (2) of a passenger transportation system (3), comprising
a passenger transportation system (3), such as an escalator or a moving walkway, with a handrail (2) according to one of the preceding claims,
wherein a transponder (1) containing at least one piece of information is arranged integrated on the surface or inside the handrail (2),
wherein the transponder (1) is designed so that the at least one piece of information can be transmitted contactlessly from the transponder (1) to a reader; and
a data processing device (4) comprising a reader, wherein the data processing device (4) is designed to read out and evaluate and/or forward the at least one piece of information of the transponder (1) and/or data stored on the transponder (1) in a contactless manner by means of the reader.

10. System according to claim 9, wherein the system comprises at least one sensor device (5) which is designed to detect data, in particular operating data and/or environmental data, and to forward it to the transponder (1) and/or the data processing device (4),
wherein the data processing device (4) is designed to receive and process and/or forward the data from the sensor device (5).

11. System according to one of claims 9-10, wherein a handrail database is stored on the data processing device (4) or the data processing device (4) is designed to be able to establish a connection to a handrail database,
wherein the at least one piece of information is information about the identity of the handrail (2),
wherein the data processing device (4) is configured to recognize whether a handrail (2) is an original handrail by comparing the at least one piece of information about the identity of the handrail (2) with the database.

12. System according to claim 11, wherein the data processing device (4) is designed to execute or initiate a predetermined action, in particular an output of a message and/or a command to prevent operation of the passenger transportation system (3), upon detection of a non-original handrail (2).

13. Method for monitoring a passenger transportation system (3), such as an escalator or moving walkway, comprising a handrail (2) according to one of claims 1-8,
wherein a transponder (1) containing at least one piece of information is arranged on the surface or integrated inside the handrail (2),
wherein the transponder (1) is designed so that the at least one piece of information can be transmitted contactlessly from the transponder (1) to a reader,
comprising the steps:
- contactless transmission of at least one piece of information about the identity of the handrail (2) and/or of operating data and/or of environmental data from the transponder (1) to a data processing device (4) by means of a reader of the data processing device (4); and
- evaluation and/or forwarding of the at least one piece of information and/or the operating data by the data processing device (4).

14. Method according to claim 13 further comprising the steps of:
- acquisition of operating data and/or environmental data by a sensor device (5); and
- forwarding the operating data and/or environmental data to the transponder (1) and/or to the data processing device (4).

## Revendications

1. Main courante (2) pour une installation de transport de personnes (3), telle que par exemple un escalier roulant ou un trottoir roulant,
dans laquelle
au moins un transpondeur (1) contenant au moins une information est disposé de manière intégrée sur la surface ou à l'intérieur de la main courante (2),
le transpondeur (1) est conçu pour que ladite au moins une information puisse être transmise sans contact du transpondeur (1) à un appareil de lecture,
la main courante (2) est constituée de plusieurs couches,
**caractérisée en ce que** l'une des couches est une structure tissée (7), et
le transpondeur (1) est intégré dans la structure tissée (7) ou s'applique contre, en particulier sur, la structure tissée.

2. Main courante (2) selon la revendication 1,
dans laquelle le transpondeur (1) est une étiquette RFID (9) ou une étiquette NFC (10),
et/ou le transpondeur (1) est conçu comme un circuit imprimé ou PCB.

3. Main courante (2) selon l'une des revendications précédentes,
dans laquelle ladite au moins une information est adaptée pour identifier le transpondeur (2) et/ou la main courante (2).

4. Main courante (2) selon l'une des revendications précédentes,
dans laquelle le transpondeur (1) est disposé de telle sorte qu'une face du transpondeur (1) orientée vers une face extérieure, en particulier vers la face supérieure (14) de la main courante (2) est plus éloignée ou aussi éloignée de la face extérieure, en particulier de la face supérieure (14), qu'une face de la structure tissée (7) orientée vers la face extérieure, en particulier vers la face supérieure (14) de la main courante (2), structure dans laquelle le transpondeur (1) est noyé.

5. Main courante (2) selon l'une des revendications précédentes,
dans laquelle le transpondeur (1) comprend une mémoire de données ou est relié à une mémoire de données,
le transpondeur (1) étant conçu pour recevoir des données et/ou des instructions et pour les stocker sur la mémoire de données,
le transpondeur (1) étant en particulier conçu pour que les données puissent être transmises sans contact du transpondeur (1) à un appareil de lecture.

6. Main courante (2) selon la revendication 5,
dans laquelle le transpondeur (1) comprend une unité de traitement ou est relié à une unité de traitement conçue pour traiter les données reçues,
le transpondeur (1) étant conçu pour que les données traitées puissent être transmises sans contact du transpondeur (1) à un lecteur.

7. Main courante (2) selon l'une des revendications précédentes,
dans laquelle la main courante (2) comprend au moins un capteur et/ou au moins un transducteur comprenant une unité d'évaluation,
le capteur et/ou le transducteur étant intégré dans le transpondeur (1) ou étant relié au transpondeur (1), en particulier de façon analogique ou numérique.

8. Main courante (2) selon l'une des revendications précédentes,
dans laquelle le transpondeur (1) comprend une portion en un matériau d'optimisation et/ou d'atténuation du signal,
en particulier, ladite portion étant disposée de manière adjacente au transpondeur (1) et/ou étant fixée au transpondeur (1).

9. Système de surveillance d'une installation de transport de personnes (3), en particulier d'une main courante (2) d'une installation de transport de personnes (3), comprenant
une installation de transport de personnes (3), telle que par exemple un escalier roulant ou un trottoir roulant, comprenant une main courante (2) selon l'une des revendications précédentes,
un transpondeur (1) contenant au moins une information étant disposé de manière intégrée sur la surface ou à l'intérieur de la main courante (2), le transpondeur (1) étant conçu pour que ladite au moins une information puisse être transmise sans contact du transpondeur (1) à un appareil de lecture ; et
un dispositif de traitement de données (4) comprenant un appareil de lecture, le dispositif de traitement de données (4) étant conçu pour lire sans contact, au moyen de l'appareil de lecture, et évaluer et/ou acheminer ladite au moins une information provenant du transpondeur (1) et/ou des données stockées sur le transpondeur (1).

10. Système selon la revendication 9,
dans lequel le système comprend au moins un dispositif capteur (5) conçu pour acquérir des données, en particulier des données de fonctionnement et/ou des données d'environnement, et pour les acheminer vers le transpondeur (1) et/ou vers le dispositif de traitement de données (4),
le dispositif de traitement de données (4) étant conçu pour recevoir et traiter et/ou acheminer les données provenant du dispositif capteur (5).

11. Système selon l'une des revendications 9 à 10,
dans lequel une base de données de mains courantes est mise en mémoire sur le dispositif de traitement de données (4), ou le dispositif de traitement de données (4) est conçu pour pouvoir établir une connexion avec une base de données de mains courantes,
ladite au moins une information étant une information sur l'identité de la main courante (2),
le dispositif de traitement de données (4) étant configuré pour détecter si une main courante (2) est une main courante d'origine en comparant ladite au moins une information sur l'identité de la main courante (2) avec la base de données.

12. Système selon la revendication 11,
dans lequel le dispositif de traitement de données (4) est conçu pour, en cas de détection d'une main courante (2) qui n'est pas d'origine, exécuter ou initier une action prédéterminée, en particulier l'émission d'un message et/ou d'une instruction d'interdiction de fonctionnement de l'installation de transport de personnes (3).

13. Procédé de surveillance d'une installation de transport de personnes (3), telle que par exemple un escalier roulant ou un trottoir roulant, comprenant une main courante (2), en particulier une main courante (2) selon l'une des revendications 1 à 8,
un transpondeur (1) contenant au moins une information étant disposé de manière intégrée sur la surface ou à l'intérieur de la main courante (2),
le transpondeur (1) étant conçu pour que ladite au moins une information puisse être transmise sans contact du transpondeur (1) à un appareil de lecture,
comprenant les étapes consistant à :
- transmettre sans contact au moins une information sur l'identité de la main courante (2) et/ou des données de fonctionnement et/ou des données d'environnement du transpondeur (1) à un dispositif de traitement de données (4) au moyen d'un appareil de lecture du dispositif de traitement de données (4) ; et
- évaluer et/ou acheminer ladite au moins une information et/ou les données de fonctionnement par le dispositif de traitement de données (4).

14. Procédé selon la revendication 13,
comprenant en outre les étapes consistant à :
- acquérir des données de fonctionnement et/ou de données d'environnement par un dispositif capteur (5) ; et
- acheminer les données de fonctionnement et/ou les données d'environnement au transpondeur (1) et/ou au dispositif de traitement de données (4).
